# EUROPÄISCHE PATENTSCHRIFT

(11) **EP 1 048 770 B1**
(45) Veröffentlichungstag und Bekanntmachung des Hinweises auf die Patenterteilung: **28.07.2004**
(21) Anmeldenummer: 00105150.7
(22) Anmeldetag: 10.03.2000
(51) Int. Cl.: D04B 35/04

(54) **Zungennadel mit auf einem Zapfen gelagerter Zunge**
Latch needle with a latch mounted on a pivot bearing
Aiguille à clapet avec un clapet monté sur un pivot à articulation

(30) Priorität: 01.04.1999 DE 19914928
(43) Veröffentlichungstag der Anmeldung: 02.11.2000
(73) Patentinhaber: Groz-Beckert KG, 72458 Albstadt (DE)
(72) Erfinder: Majer, Sigmar, 72336 Balingen (DE); Schuler, Bernhard, 72820 Sonnenbühl (DE)
(74) Vertreter: Patentanwälte Rüger, Barthelt & Abel

(56) Entgegenhaltungen:
- DE-C- 608 619
- GB-A- 1 588 410
- US-A- 4 020 319
- US-A- 5 509 280

## Beschreibung

Die Erfindung betrifft eine Zungennadel mit den Merkmalen des Oberbegriffs des Patentanspruchs 1. Derartige Zungennadeln werden bspw. in Strickmaschinen verwendet.

Zungennadeln weisen einen hakenförmigen Kopf auf, dem eine schwenkbar gelagerte Zunge zugeordnet ist. Diese kann in eine erste Stellung schwenken, in der sie an dem freien Ende des hakenförmigen Kopfs anliegt, sowie in eine zweite Stellung, in der sie von dem Kopf weg geschwenkt ist und den Kopf freigibt. Der präzisen Lagerung der Zunge kommt dabei eine große Bedeutung zu. Die Zunge muss leichtgängig sein, um durch geringe Betätigungskräfte hin- und hergeschwenkt werden zu können. Andererseits muss sie so genau geführt sein, dass sie mit ihrem Zungenlöffel beim Schließen den Haken der Zungennadel trifft. Dies muss über die Lebensdauer der Zungennadel, und somit über sehr viele Arbeitsspiele hinweg, sichergestellt bleiben.

Die Lagerung der Zunge an der Zungennadel erfolgt in der Regel durch einen Zapfen oder Achsstift, der durch ein in dem Zungenschaft vorgesehenes Zungenloch greift. An der Zungennadel ist in der Nähe des Kopfs ein Backenbereich ausgebildet, der einen Zungenschlitz aufweist. Zu beiden Seiten des Zungenschlitzes sind Wangen vorgesehen, aus denen ein entsprechender Zapfen geformt wird oder zwischen denen ein entsprechender Achsstift gelagert ist. Der Zungenschaft ragt zwischen die Wangen in den Zungenschlitz und ist auf dem Zapfen oder Achsstift gelagert.

Zur Ausbildung eines Zapfens zur Lagerung der Zunge oder zum Einsetzen des Stifts in entsprechende in den Wangen ausgebildete Löcher, sind unterschiedliche Vorgehensweisen bekannt geworden. Bspw. ist aus der US-PS 3.526.104 sowie der zur gleichen Patentfamilie gehörigen DE-OS 15 85 091 eine Zungennadel mit einem eingesetzten Achsstift bekannt. Die Löcher, die zur Aufnahme des Achsstifts in den Wangen der Zungennadel vorgesehen sind, fluchten miteinander und sind zu den Seitenflächen der Nadel hin konisch erweitert. Der eingesetzte Achsstift wird durch ein Drahtstück gebildet, das an beiden Enden vernietet wird, so dass sich konvex gewölbte Nietköpfe ausbilden.

Der Achsstift wird durch ein separat bereitgestelltes und in die entsprechenden Löcher eingesetztes Drahtstück gebildet.

Darüber hinaus ist aus der US-PS 5.509.280 eine Zungennadel bekannt, bei der zur Lagerung der Zunge zwei schräg aneinander anschließende, aus den Wangen oder Backen herausgedrückte Halbzapfen dienen. Die Halbzapfen sind dabei bezüglich der Schwenkachse der Zunge asymmetrisch geformt. Die Halbzapfen werden gebildet, indem die Wangen mit einem entsprechenden Einstechwerkzeug plastisch verformt werden. Die Einstichtiefe ist dabei entlang des Umfangs jedes Zapfens nicht konstant, wodurch die Fließverhältnisse des Materials entlang des Umfangs variieren.

Außerdem ist es aus der DE-PS 608 619 bekannt, Halbzapfen zur Lagerung einer Zunge an einer Zungennadel durch plastische Verformung der Wangen beidseits des Zungenschlitzes herzustellen. Es werden dazu Einstechwerkzeuge mit ebener Stirnfläche verwendet. Die Einstechwerkzeuge weisen an ihrem jeweiligen vorderen Ende einen zylindrischen Stecher mit planer Endfläche auf, dessen Durchmesser kleiner ist als der Durchmesser des zu erzeugenden Halbzapfens.

Die Halbzapfen bilden Vorsprünge, die in den Zungenschlitz ragen und in das Zungenloch greifen. Hier kommt es darauf an, dass die entstehenden Halbzapfen eine dauerhafte präzise Lagerung der Zunge sicherstellen

Aus der GB-A-1588410 sind Zungennadeln mit beweglich gelagerter Zunge bekannt, zu deren Lagerung zwei aus den Schlitzseitenwänden herausgedrückte Halbzapfen vorgesehen sind. An der Nadelaußenseite weisen die Halbzapfen jeweils eine von Drückstempeln hinterlassene Vertiefung auf, die am ringsum laufenden Rand tiefer ist als in einem mittleren Bereich. Die zugehörigen Drückstempel sind an ihrer Stirn jeweils konkav ausgebildet. Durch die so erreichte Schärfung der Umfangskante des jeweiligen Drückstempels werden die erforderlichen Drückkräfte verringert und die Zapfenform wird verbessert, indem die Konizität der entstehenden Zapfen vermindert wird.

Aus der US-A-4020319 sind darüber hinaus Zungennadeln mit aus der Schlitzwand herausgedrückten Halbzapfen bekannt, wobei die Zungennadeln außen im Bereich der Halbzapfen entsprechende Vertiefungen aufweisen. Diese Vertiefungen weisen jeweils einen ebenen oder konkav gewölbten Boden auf. Die aus beiden Seitenwänden herausgedrückten Zapfen sind miteinander verschweißt. Um dies zu erreichen, wird ein Laserschweißverfahren angegeben.

Davon ausgehend ist es Aufgabe der Erfindung, eine Zungennadel so zu gestalten, dass eine dauerhafte präzise Funktion der Zungennadel sichergestellt ist.

Die erfindungsgemäße Zungennadel weist zur Zungenlagerung wenigstens einen durch plastische Verformung erzeugten Vorsprung auf, der in den Zungenschlitz und in das Zungenloch einer sich in den Zungenschlitz erstreckenden Zunge ragt. Der Vorsprung bildet somit einen Zapfen oder einen Halbzapfen zur Lagerung der Zunge. An der Seitenfläche der Nadel ist in axialer Verlängerung des Vorsprungs eine Vertiefung vorhanden, die einen wenigstens bereichsweise konvexen Boden aufweist. Diese konvexe Bodenform beeinflusst den Materialfluss bei dem Herausbilden oder Formen des Vorsprungs positiv. Es wird auf diese Weise möglich, einen Vorsprung mit nur geringer Aufwölbung benachbarter Bereiche der Innenflanke des Zungenschlitzes zu erzeugen. Außerdem gelingt es dadurch, die Stirnfläche des Vorsprungs relativ flach zu halten, so dass die zur Zungenlagerung dienende Mantelfläche in ihrer Größe maximiert werden kann. Bei einer symmetrischen Bauform, bei der beide Wangen mit Vertiefungen und entsprechend mit Vorsprüngen versehen werden, die etwa in Zungenschlitzmitte aneinander stoßen oder miteinander einen Spalt festlegen, wird die in diesem Bereich vorhandene etwa ringförmige Unterbrechung der Lagerfläche minimiert. Dies ist unabhängig davon, ob die Vorsprünge (Halbzapfen) an ihren Stirnseiten miteinander verschweißt sind oder nicht. Die erreichte Maximierung der Lagerfläche und die geringe Deformation der Innenflanken des Zungenschlitzes gestatten eine dauerhafte präzise, d.h. spielarme, Zungenlagerung, so dass auch Zungennadeln, die sehr lange in Betrieb sind, mit hoher Präzision arbeiten. Dies wird letztendlich durch die konvexe Ausbildung des Bodens der in der Nadelseitenfläche vorhandenen Vertiefung ermöglicht. Dabei kommen prinzipiell unterschiedliche konvexe Formen in Betracht. Bspw. kann der Boden eine ringsumlaufende und ununterbrochene Nut aufweisen und ansonsten gewölbt oder plan ausgebildet sein. Es ist jedoch auch möglich, die Nut ein- oder mehrfach zu unterbrechen. Die Nut kann unmittelbar an die Wandung der Vertiefung anschließen. Sie ist dann radial außen angeordnet. Es ist jedoch auch möglich, sie etwas weiter innen anzuordnen und eine ringförmige Stufe zwischen der Wandung der Vertiefung und der Nut auszubilden.

Zwischen der am Außenumfang des Bodens der Vertiefung angeordneten Nut und dem plan oder gewölbt ausgebildeten Mittelbereich ist erfindungsgemäß ein stufenartiger Übergangsbereich ausgebildet. Dieser ist als konische Ringfläche geformt. Die in dem Boden der Vertiefung vorgesehene Ringnut kann einen Nutboden und Nutflanken aufweisen, die mit einem Radius ineinander übergehen. Dieser Radius ist vorzugsweise deutlich kleiner als die halbe Nutbreite, vorzugsweise geringer als ein Drittel oder ein Viertel der Nutbreite.

Der Mittelbereich der Vertiefung ist vorzugsweise flach. Er kann jedoch auch bereichsweise konkav gewölbt sein. Wesentlich ist für die erfindungsgemäße konvexe Wölbung des Bodens der Vertiefung, dass ein Außenbereich vorhanden ist der tiefer eingestochen ist als ein Mittelbereich. Der Außenbereich muss nicht ringförmig zusammenhängend ausgebildet sein.

Es hat sich als zweckmäßig herausgestellt, die Vertiefung mit einer im Wesentlichen zylindrischen Mantelfläche auszubilden. Der Durchmesser der Vertiefung ist vorteilhafterweise etwa so groß wie der Durchmesser des Vorsprungs. Es kann jedoch auch zweckmäßig sein, etwas unterschiedliche Durchmesser vorzusehen.

Der Vorsprung ist aus der jeweiligen Wange herausgebildet und mit dieser vorzugsweise einstückig verbunden. Damit wird eine Trennung des Vorsprungs (Zapfens) von der übrigen Zungennadel auch nach langem Betrieb verhindert.

Weitere zweckmäßige Einzelheiten sind Gegenstand von Unteransprüchen, der Zeichnung und/oder der Beschreibung. In der Zeichnung sind Ausführungsformen der Erfindung veranschaulicht. Es zeigen:
Fig. 1 eine Zungennadel in einer schematisierten perspektivischen und ausschnittsweisen Darstellung,
Fig. 2 die Zungennadel nach Figur 1, in einer ausschnittsweisen Seitenansicht, in einem anderen Maßstab,
Fig. 3 bis Fig. 6 verschiedene Ausführungsformen von erfindungsgemäßen Zungennadeln, geschnitten entlang der Linie II-II, in Figur 2, und
Fig. 7 die Zungennadel nach Figur 3, in einem anderen Maßstab, in ausschnittsweiser Darstellung.

In Figur 1 ist eine Zungennadel 1 im Ausschnitt veranschaulicht. Sie weist einen Schaft 2 auf, der letztendlich einen hakenförmigen Kopf 3 trägt. Zwischen dem Kopf 3 und dem Schaft 2 ist ein sich etwas aufwölbender Abschnitt vorgesehen, der eine Brust 4 bildet. Diese dient der Befestigung einer Zunge 5, die um eine aus Figur 2 ersichtliche Drehachse 6 schwenkbar gelagert ist. Die Zunge 5 greift mit ihrem Zungenschaft 10 in einen Zungenschlitz 7, der die Nadelbrust durchsetzt und in zwei seitliche Wangen 8, 9 unterteilt.

Zur Lagerung der Zunge 5 um die quer zu dem Schaft 2 ausgerichtete Drehachse 6 (siehe Figur 2) dienen Halbzapfen 11, 12, die mit den Wangen 8, 9 verbunden sind. Die Halbzapfen 11, 12 bilden somit gemeinsam eine Lagerung 13 für die Zunge 5 und deren Zungenschaft 10, wie aus Figur 3 ersichtlich ist. Dieser weist ein Zungenloch 14 auf, in das die Halbzapfen 11, 12 von beiden Flachseiten des Zungenschafts 10 her eingreifen. Die Halbzapfen 11, 12 definieren dabei gemeinsam eine im Wesentlichen zylindrische Lagerfläche 15, deren Durchmesser etwas geringer ist als der Durchmesser des Zungenlochs 14. Etwa mittig ist die Lagerfläche 15 durch einen Spalt 16 unterbrochen, bei dem die Halbzapfen 11, 12 mit ihren Stirnseiten eng benachbart zueinander enden oder aneinander anliegen. Die Lagerfläche 15 ist dadurch in einzelne Teilflächen 15a, 15b unterteilt, wobei die Teilfläche 15a die Mantelfläche des Halbzapfens 11 und die Teilfläche 15b die Mantelfläche des Halbzapfens 12 ist.

Die Geometrie ist im Einzelnen nochmals in Figur 7 veranschaulicht. Danach ist die Stirnfläche 17 im Wesentlichen plan ausgebildet und die Teilfläche 15a ist im Wesentlichen zylindrisch. Ein Übergangsbereich 21 zwischen der Stirnfläche 17 und der Teilfläche 15a weist eine gewisse Krümmung oder Wölbung auf. An einer idealen Zylinderform fehlt ein in Figur 7 gestrichelt veranschaulichter Bereich 22. Er ist idealerweise sehr kleine oder nicht vorhanden.

Wie aus den Figuren 3 und 7 hervorgeht, ist in axialer Verlängerung des Halbzapfens 11 eine Vertiefung 24 mit im Wesentlichen zylindrischer Mantelfläche 25 ausgebildet. Die Mantelfläche weist etwa den gleichen Durchmesser auf wie der Halbzapfen 11. Die Vertiefung 24 hat einen Boden 26 mit wenigstens einer weiteren Vertiefung 20, d.h. ein Mittelbereich 27 steht über einen an der Peripherie des Bodens 26 umlaufenden Außenbereich 28 vor. Die Lage der zweiten Vertiefung 20 ist im Randbereich des Zungenlochs 14 angeordnet. Die zweite Vertiefung 20 ist als Ringnut ausgebildet und weist, wie insbesondere aus Figur 7 hervorgeht, einen im Wesentlichen ebenen Nutboden 29 auf, an den sich außen eine Nutflanke anschließt, die durch die Mantelfläche bzw. Wandung 25 gebildet sein kann. Der Übergang zwischen dem Nutboden 29 und der Wandung 25 wird durch einen gewölbten Flächenbereich 31 gebildet, der einen relativ geringen Radius aufweist.

Zwischen dem Nutboden 29 der zweiten Vertiefung 20 und dem Mittelbereich 27 ist eine konische Nutflanke 32 (Ringfläche) vorgesehen, die mit einem gewölbten Flächenbereich 33 in den Nutboden 29 übergeht. Der Flächenbereich 33 ist vorzugsweise ebenfalls mit einem geringen Krümmungsradius gekrümmt.

Die Wange 8 weist an ihrer dem Zungenschlitz 7 zugewandten Seite eine im Wesentlichen plane Flanke 36 auf, die bis an die Teilfläche 15a des Halbzapfens 11 heranreicht. Die Zunge 5 ist durch die entsprechenden Flanken des Zungenschlitzes 7 geführt, so dass sie, obwohl sie reibungsarm um die Drehachse 6 (Figur 2) schwenkbar ist, in Seitenrichtung kaum kippen kann. Die relativ großflächige Führung der Zunge 5 ermöglicht dabei ein auf Dauer präzises Arbeiten. Dies gilt auch im Hinblick auf die durch die Halbzapfen 11, 12 gebildete Lagerung. Die Lagerfläche 15 ist nahezu geschlossen, d.h. der Spalt 16 ist idealerweise gleich Null.

Die Halbzapfen 11, 12 sind Bestandteil der Wangen 8, 9. Sie sind durch plastische Deformation der Wangen 8, 9 ausgebildet. Die Halbzapfen 11, 12 können bedarfsweise mit ihren Stirnflächen 17, 18 miteinander verschweißt werden. Dies kann mit Hilfe eines Laserstrahls erfolgen, der in die Vertiefung 24 trifft.

Die Halbzapfen 11, 12 sind vorzugsweise zueinander spiegelsymmetrisch aufgebaut, so dass die vorstehende, auf den Halbzapfen 11 bezogene Beschreibung gleichermaßen auf den Halbzapfen 12 zutrifft. Bei anderen Ausführungsformen liegt kein spiegelsymmetrischer Aufbau der Halbzapfen vor.

Während bei der im Zusammenhang mit den Figuren 3 und 7 veranschaulichten Ausführungsform der Zungennadel 1 die Breite der zweiten Vertiefung 20 im Außenbereich 28 seine Tiefe übertrifft und die Nutflanke 32 konisch ausgebildet ist, weichen die Verhältnisse bei der in Figur 4 veranschaulichten nicht erfindungsgemäßen Form der Zungennadel 1 davon etwas ab. Die zweite Vertiefung 20 im Außenbereich 28 weist einen etwa quadratischen Querschnitt auf und die Nutflanke 32 ist somit eine Zylinderfläche. Es ist jedoch auch möglich, die Nutbreite größer oder kleiner als deren Tiefe zu bemessen. Ansonsten gelten die im Zusammenhang mit den Figuren 3 und 7 getroffenen Ausführungen. Die zweite Vertiefung 20 im Außenbereich 28 ermöglicht die Erzeugung von Halbzapfen 11, 12 mit nahezu zylindrischer Form, so dass die Größe der Lagerfläche 15 maximiert wird.

Eine weitere nicht erfindungsgemäße Form der Zungennadel 1 ist in Figur 5 veranschaulicht. Der Unterschied zu den Ausführungsformen nach den Figuren 3 und 4 liegt wiederum in der Ausbildung der Vertiefung 24. Wie bei den vorstehenden Ausführungsformen ist die Wandung 25 der Vertiefung etwa zylindrisch und stimmt mit dem Durchmesser der Teilfläche 15a des Halbzapfens 11 im Wesentlichen überein. Entsprechendes gilt für den Halbzapfen 12. Abweichend von den vorstehend beschriebenen Ausführungsformen ist der Boden 26 der Vertiefung jedoch insgesamt gewölbt. Sein Mittelbereich 27 geht absatzlos in die zweite Vertiefung 20 im Außenbereich 28 über, der insofern keine Nut, sondern den Rand einer sphärisch konvex gewölbten Fläche bildet. Der Übergang zwischen der zweiten Vertiefung 20 und der Wandung 25 ist durch den Flächenbereich 31 gebildet, der einen sehr kleinen Krümmungsradius aufweist. Auch bei dieser Ausführungsform ist es möglich, in dem Zungenschlitz 7 nahezu ebene Flanken 36 und nahezu zylindrische Teilflächen 15a, 15b an den Halbzapfen 11, 12 zu erhalten. Im übrigen gilt die vorstehende Beschreibung entsprechend.

Eine weitere Ausführungsform der Zungennadel 1 ist in Figur 6 veranschaulicht. Diese Zungennadel 1 unterscheidet sich von der Zungennadel nach Figur 3 im Wesentlichen durch die Breite der zweiten Vertiefung 20, deren Tiefe ihre Breite übersteigt. Auch diese Bauform ermöglicht es, einen jeweils nahezu zylindrischen Halbzapfen 11, 12 zu gestalten, an dem der Traganteil (Teilfläche 15a, 15b) der Lagerfläche 15 relativ groß, idealerweise gleich der Zungendicke ist und der zwischen beiden Teilflächen 15a, 15b verbleibende Spalt 16 relativ eng, idealerweise gleich Null ist. Mit anderen Worten, es gelingt, den Halbzapfen 11, 12 jeweils einen relativ scharfkantigen Übergang zwischen der Stirnfläche 17 und der Teilfläche 15a bzw. 15b zu verleihen.

Eine Zungennadel weist zur Lagerung ihrer Zunge Halbzapfen 11, 12 auf, die an der Zungennadel angeformt sind. Die Zungennadel 1 ist dazu mit einem Zungenschlitz 7 versehen, der von zwei Wangen 8, 9 begrenzt wird. An den voneinander weg weisenden Seitenflächen der Wangen 8, 9 sind Vertiefungen ausgebildet. Die durch plastische Verformung gebildeten Vertiefungen erzeugen Vorsprünge bzw. Halbzapren 11 und 12, welche in den Zungenschlitz 7 und in das Zungenloch einer sich in den Zungenschlitz 7 erstreckenden Zunge 5 ragen. Der Boden der Vertiefung 24 weist in seinem Randbereich in axialer Verlängerung eine weitere Vertiefung 20 auf. Diese Form der zweifach gestuften Vertiefung ermöglicht die Ausbildung eines relativ präzise zylindrischen Halbzapfens 11, 12, so dass der Traganteil der durch die beiden Halbzapfen 11, 12 festgelegten Lagerfläche 15 maximiert wird.

## Patentansprüche

1. Zungennadel (1)
mit einem Kopf (3), dem eine schwenkbar gelagerten Zunge (5) zugeordnet ist, und mit einer Nadelbrust (4), die mit einem zwischen zwei Wangen (8, 9) ausgebildeten Zungenschlitz (7) versehen ist,
wobei die Zunge (5) einen Zungenschaft (6) aufweist, der mit einem Zungenloch (14) versehen ist und sich in den Zungenschlitz (7) erstreckt,
mit wenigstens einem Lagerzapfen (13), der aus wenigstens einem durch plastische Verformung aus einer der Wangen (8, 9) herausgebildeten Vorsprung (11, 12) gebildet ist, der in dem Zungenloch (14) angeordnet ist, wobei die Wange (8, 9) eine Vertiefung (24) enthält, aus deren Material der wenigstens eine Vorsprung (11, 12) gebildet wird,
wobei die Vertiefung (24) einen Boden (26) mit einem ringförmigen Außenbereich (28) und einem Mittelbereich (27) aufweist, wobei die Vertiefung (24) in dem ringförmigen Außenbereich (28) eine größere Tiefe aufweist als in dem Mittelbereich (27),
**dadurch gekennzeichnet,**
**dass** zwischen dem Mittelbereich (27) und dem Außenbereich (28) ein stufenartiger Übergangsbereich mit einer konischen Ringfläche (32) angeordnet ist.

2. Zungennadel nach Anspruch 1, **dadurch gekennzeichnet, dass** die Vertiefung (24) eine im Wesentlichen zylinderförmige Wandung (25) aufweist.

3. Zungennadel nach Anspruch 1, **dadurch gekennzeichnet, dass** der ringförmige Außenbereich (28) zusammenhängend ausbildet ist.

4. Zungennadel nach Anspruch 1, **dadurch gekennzeichnet, dass** der Mittelbereich (27) plan ausgebildet ist.

5. Zungennadel nach Anspruch 1, **dadurch gekennzeichnet, dass** der Mittelbereich (27) gewölbt ausgebildet ist.

6. Zungennadel nach Anspruch 1, **dadurch gekennzeichnet, dass** die Breite des ringförmigen Außenbereichs (28) seine Tiefe übersteigt.

7. Zungennadel nach Anspruch 1, **dadurch gekennzeichnet, dass** der ringförmige Außenbereich (28) eine Ringnut mit Nutboden (29) und Nutflanken (25, 32) ist und dass jeweils im Übergang von dem Nutboden (29) zu der Nutflanke (25, 32) ein gewölbter Flächenbereich (31, 33) vorgesehen ist, dessen Krümmungsradius geringer ist als die halbe Nutbreite.

8. Zungennadel nach Anspruch 1, **dadurch gekennzeichnet, dass** der ringförmige Außenbereich (28) eine Ringnut mit Nutboden (29) und Nutflanken (25, 32) ist und dass jeweils im Übergang von dem Nutboden (29) zu der Nutflanke (25, 32) ein gewölbter Flächenbereich (31) vorgesehen ist, dessen Krümmungsradius geringer ist als ein Drittel, vorzugsweise ein Viertel der Nutbreite.

9. Zungennadel nach Anspruch 1, **dadurch gekennzeichnet, dass** die Tiefe der Vertiefung (24) gemessen im Mittelbereich (27) im Wesentlichen der Höhe des Vorsprungs (11, 12) entspricht.

10. Zungennadel nach Anspruch 1, **dadurch gekennzeichnet, dass** der Zapfen (10) durch zwei jeweils mit einem der Wangen (8, 9) verbundene Vorsprünge (11, 12) gebildet ist, die Halbzapfen bilden.

11. Zungennadel nach Anspruch 10, **dadurch gekennzeichnet, dass** die Halbzapfen eine zylinderförmige Mantelfläche (15) festlegen, die eine Lagerfläche für die Zunge (5) ist.

12. Zungennadel nach Anspruch 10, **dadurch gekennzeichnet, dass** die Halbzapfen im wesentlichen plane Stirnflächen (17, 18) aufweisen, die einander vorzugsweise berühren.

13. Zungennadel nach Anspruch 1, **dadurch gekennzeichnet, dass** die Stirnflächen (17, 18) im Wesentlichen parallel zu den Wangen (8, 9) angeordnet sind.

14. Zungennadel nach Anspruch 1, **dadurch gekennzeichnet, dass** das der Vorsprung (11, 12) einen Durchmesser aufweist, der mit dem Durchmesser der Vertiefung (24) im Wesentlichen übereinstimmt.

15. Zungennadel nach Anspruch 1, **dadurch gekennzeichnet, dass** der Vorsprung (11, 12) mit der Wange (8, 9) einstückig verbunden ist.

## Claims

1. Latch needle (1)
with a head (3), which has an associated pivoting latch (5), and with a needle throat (4), which is provided with a sawslot (7) configured between two cheeks (8, 9),
wherein the latch (5) has a latch blade (6), which is provided with a latch hole (14) and extends into the sawslot (7),
with at least one bearing journal (13), which is formed from at least one projection (11, 12), which is configured from one of the cheeks (8, 9) by plastic deformation and which is disposed in the latch hole (14),
wherein the cheek (8, 9) contains a depression (24), the at least one projection (11, 12) being formed from the material thereof,
wherein the depression (24) has a base (26) with an annular outer region (28) and a central region (27), the depression (24) having a greater depth in the annular outer region (28) than in the central region (27),
**characterised in that**
a step-like transition region with a conical ring surface (32) is arranged between the central region (27) and the outer region (28).

2. Latch needle according to Claim 1, **characterised in that** the depression (24) has an essentially cylindrical wall (25).

3. Latch needle according to Claim 1, **characterised in that** the annular outer region (28) has a cohesive configuration.

4. Latch needle according to Claim 1, **characterised in that** the central region (27) is plane.

5. Latch needle according to Claim 1, **characterised in that** the central region (27) is arched.

6. Latch needle according to Claim 1, **characterised in that** the width of the annular outer region (28) exceeds its depth.

7. Latch needle according to Claim 1, **characterised in that** the annular outer region (28) is an annular groove with groove base (29) and groove flanks (25, 32), and that an arched surface region (31, 33), the radius of curvature of which is less than half the groove width, is respectively provided in the transition from the groove base (29) to the groove flank (25, 32).

8. Latch needle according to Claim 1, **characterised in that** the annular outer region (28) is an annular groove with groove base (29) and groove flanks (25, 32), and that an arched surface region (31), the radius of curvature of which is less than a third, preferably a quarter, of the groove width, is respectively provided in the transition from the groove base (29) to the groove flank (25, 32).

9. Latch needle according to Claim 1, **characterised in that** the depth of the depression (24) measured in the central region (27) corresponds essentially to the height of the projection (11, 12).

10. Latch needle according to Claim 1, **characterised in that** the journal (10) is formed by two projections (11, 12) forming the journal halves respectively connected to one of the cheeks (8, 9).

11. Latch needle according to Claim 10, **characterised in that** the journal halves define a cylindrical shell face (15), which is a bearing face for the latch (5).

12. Latch needle according to Claim 10, **characterised in that** the journal halves have essentially plane end faces (17, 18), which preferably touch one another.

13. Latch needle according to Claim 1, **characterised in that** the end faces (17, 18) are arranged essentially parallel to the cheeks (8, 9).

14. Latch needle according to Claim 1, **characterised in that** the projection (11, 12) has a diameter, which is essentially the same as the diameter of the depression (24).

15. Latch needle according to Claim 1, **characterised in that** the projection (11, 12) is connected in one piece to the cheek (8, 9).

## Revendications

1. Aiguille à clapet (1) dans laquelle :
- une tête (3) à laquelle est associé un clapet (5) monté basculant, présente une face d'aiguille (4) entaillée par une fente de clapet (7) située entre deux joues (8, 9),
- le clapet (5) présente une tige de clapet (6) percée d'un alésage de clapet (14) traversant la fente de clapet (7),
- au moins un pivot de palier (13), constitué d'au moins une saillie (11, 12) réalisée par déformation plastique d'une des joues (8, 9) est disposé dans. l'alésage de clapet (14), la joue (8, 9) présentant un creux (24) dont la matière constitue au moins une saillie (11, 12),
- le creux (24) présente un fond avec une zone externe annulaire (28) et une zone médiane (27), la première (28) ayant une profondeur supérieure à celle de la seconde (27),
**caractérisée en ce qu'**entre la zone centrale (27) et la zone extérieure (28) se trouve une zone de transition à gradin comportant une surface annulaire conique (32).

2. Aiguille à clapet selon la revendication 1, **caractérisée en ce que** le creux (24) présente une paroi (25) de forme essentiellement cylindrique.

3. Aiguille à clapet selon la revendication 1, **caractérisée en ce que** la zone externe (28) de forme annulaire est continue.

4. Aiguille à clapet selon la revendication 1, **caractérisée en ce que** la zone centrale (27) est plane.

5. Aiguille à clapet selon la revendication 1, **caractérisée en ce que** la zone centrale (27) est bombée.

6. Aiguille à clapet selon la revendication 1, **caractérisée en ce que** la largeur de la zone externe (28) de forme annulaire dépasse sa profondeur.

7. Aiguille à clapet selon la revendication 1, **caractérisée en ce que** la zone externe (28) de forme annulaire est une rainure annulaire avec un fond de rainure (29) et des flancs de rainure (25, 32), avec à la transition entre le fond de rainure (29) et chaque flanc de rainure (25, 32) une zone de surface (31, 33) courbée dont le rayon de courbure est inférieur à la moitié de la largeur de la rainure.

8. Aiguille à clapet selon la revendication 1, **caractérisée en ce que** la zone externe (28) de forme annulaire est une rainure annulaire avec un fond de rainure (29) et des flancs de rainure (25, 32), avec à la transition entre le fond de rainure (29) et chaque flanc de rainure (25, 32) une zone de surface (31) courbée dont le rayon de courbure est un tiers, de préférence un quart de la largeur de la rainure.

9. Aiguille à clapet selon la revendication 1, **caractérisée en ce que** la profondeur du creux (24) mesurée dans la zone centrale (27) correspond essentiellement à la hauteur de la saillie (11, 12).

10. Aiguille à clapet selon la revendication 1, **caractérisée en ce que** le pivot (10) est constitué par deux saillies (11, 12) qui sont reliées chacune à une des joues (8, 9) et qui constituent les demi-pivots.

11. Aiguille à clapet selon la revendication 10, **caractérisée en ce que** les demi-pivots définissent une surface externe cylindrique (15) qui constitue une portée de palier pour le clapet (5).

12. Aiguille à clapet selon la revendication 10, **caractérisée en ce que** les demi-pivots présentent des faces frontales (17, 18) essentiellement planes, se touchant de préférence.

13. Aiguille à clapet selon la revendication 1, **caractérisée en ce que** les faces frontales (17, 18) sont essentiellement parallèles aux joues (8, 9).

14. Aiguille à clapet selon la revendication 1, **caractérisée en ce que** la saillie (11, 12) présente un diamètre qui est essentiellement le même que celui du creux (24).

15. Aiguille à clapet selon la revendication 1, **caractérisée en ce que** la saillie (11, 12) est reliée monobloc à la joue (8, 9).
